# EUROPÄISCHE PATENTANMELDUNG

(11) **EP 4 224 074 A1**
(43) Veröffentlichungstag der Anmeldung: **09.08.2023**
(21) Anmeldenummer: 23151883.8
(22) Anmeldetag: 17.01.2023
(51) Int. Cl.: F24D 17/00, F24D 19/10, F24H 15/176, F24H 15/223, F24H 15/34, F28D 20/00

(54) **VERFAHREN ZUM BETRIEB EINES WARMWASSERSPEICHERS**

(30) Priorität: 03.02.2022 DE 102022102533
(71) Anmelder: Viessmann Climate Solutions SE, 35108 Allendorf (DE)
(72) Erfinder: Hafner, Bernd, 35108 Allendorf (DE); Magar, Catherine, 57070 Metz (FR); Dietrich, Marc, 35440 Linden (DE); Griedlich, François, 57320 Chémery-les-Deux (FR)
(74) Vertreter: Wolf & Wolf Patent- und Rechtanwaltsgesellschaft mbH

(57) **Zusammenfassung**

Die Erfindung betrifft ein Verfahren zum Betrieb eines Warmwasserspeichers, bei dem dem Warmwasserspeicher (1) beim Laden auf eine vordefinierte Solltemperatur eine erste Temperatur aufweisendes Wasser entnommen, das entnommene Wasser auf eine höhere, zweite Temperatur erwärmt und das auf die zweite Temperatur erwärmte Wasser dem Warmwasserspeicher (1) wieder zugeführt wird, wobei ein Differenzbetrag zwischen der zweiten und der ersten Temperatur als Spreizung bezeichnet wird. Nach der Erfindung ist vorgesehen, dass das Laden unterhalb einer vordefinierten Zieltemperatur, die kleiner als die Solltemperatur ist, mit einer ersten, größeren Spreizung und ab Erreichen der vordefinierten Zieltemperatur und bis zum Erreichen der Solltemperatur mit einer zweiten, kleineren Spreizung erfolgt.

## Beschreibung

Die Erfindung betrifft ein Verfahren zum Betrieb eines Warmwasserspeichers gemäß dem Oberbegriff des Patentanspruchs 1.

Ein Verfahren der eingangs genannten Art ist allgemein bekannt, so dass es diesbezüglich keines besonderen druckschriftlichen Nachweise bedarf. Bei diesem Verfahren wird dem Warmwasserspeicher, hier und nachfolgend insbesondere Trinkwasserspeicher, beim Laden auf eine vordefinierte Solltemperatur eine erste Temperatur aufweisendes Wasser entnommen, das entnommene Wasser auf eine höhere, zweite Temperatur erwärmt und das auf die zweite Temperatur erwärmte Wasser dem Warmwasserspeicher wieder zugeführt wird. Dabei wird ein Differenzbetrag zwischen der zweiten und der ersten Temperatur als Spreizung bezeichnet. Um bei einem solchen Verfahren die Solltemperatur möglichst schnell zu erreichen, ist ein Betrieb bei gro-ßer Spreizung erforderlich, auch wenn ein Betrieb bei kleiner Spreizung deutlich energieeffizienter wäre.

Der Erfindung liegt die Aufgabe zugrunde, ein Verfahren der eingangs genannten Art zu verbessern. Insbesondere soll ein sowohl energieeffizientes als auch ein für den Nutzer komfortables (also schnell reagierendes) Verfahren geschaffen werden.

Diese Aufgabe ist mit einem Verfahren zum Betrieb eines Warmwasserspeicher durch die im Kennzeichen des Patentanspruchs 1 aufgeführten Merkmale gelöst.

Nach der Erfindung ist also vorgesehen, dass das Laden unterhalb einer vordefinierten Zieltemperatur, die kleiner als die Solltemperatur ist, mit einer ersten, größeren Spreizung und ab Erreichen der vordefinierten Zieltemperatur und bis zum Erreichen der Solltemperatur mit einer zweiten, kleineren Spreizung erfolgt.

Mit anderen Worten ausgedrückt, zeichnet sich die erfindungsgemäße Lösung somit dadurch aus, dass das Laden in zwei Schritten erfolgt, nämlich einem ersten, besonders den Komfort berücksichtigenden Schritt und einem zweiten, besonders die Effizient berücksichtigenden Schritt. Die Zieltemperatur wird dabei vorzugsweise so gewählt, dass bei dieser Temperatur bereits zum Beispiel ein angenehmes Duschen oder dergleichen möglich ist.

Andere vorteilhafte Weiterbildungen des erfindungsgemäßen Verfahrens zum Betrieb eines vorzugsweise nicht mehr als 200 Liter, besonders bevorzugt nicht mehr als 100 Liter Wasser fassenden Warmwasserspeichers ergeben sich aus den abhängigen Patentansprüchen.

Das erfindungsgemäße Verfahren einschließlich seiner vorteilhaften Weiterbildungen gemäß der abhängigen Patentansprüche wird nachfolgend anhand der zeichnerischen Darstellung zweier Ausführungsbeispiele näher erläutert.

Es zeigt schematisch
- Figur 1: einen Warmwasserspeicher zur Durchführung des erfindungsgemäßen Verfahrens; und
- Figur 2: einen aus zwei Speicherabschnitten bestehenden Warmwasserspeicher zur Durchführung des erfindungsgemäßen Verfahrens.

Die beiden Figuren 1 und 2 zeigen einen konkreten Aufbau zur Umsetzung des erfindungsgemäßen Verfahrens, bei dem dem Warmwasserspeicher 1 zunächst in an sich bekannter Weise beim Laden auf eine vordefinierte Solltemperatur eine erste Temperatur aufweisendes Wasser entnommen, das entnommene Wasser auf eine höhere, zweite Temperatur erwärmt und das auf die zweite Temperatur erwärmte Wasser dem Warmwasserspeicher 1 wieder zugeführt wird. Dabei wird, wie oben bereits erläutert, ein Differenzbetrag zwischen der zweiten und der ersten Temperatur als Spreizung bezeichnet.

Wie bei solchen Warmwasserspeichern 1 üblich, ist dabei auch bei der erfindungsgemäßen Lösung bevorzugt vorgesehen, dass dem Warmwasserspeicher 1 bei Bedarf an seiner tiefsten Stelle 8 Kaltwasser zugeführt wird, und zwar typischer Weise nach einer Entnahme über einen Zapfanschluss 6, auf den weiter unten noch näher eingegangen wird.

Wesentlich für das erfindungsgemäße Verfahren ist nun, und dies gilt selbstverständlich für beide dargestellte Ausführungsformen, dass das Laden unterhalb einer vordefinierten Zieltemperatur, die kleiner als die Solltemperatur ist, mit einer ersten, größeren Spreizung und ab Erreichen der vordefinierten Zieltemperatur und bis zum Erreichen der Solltemperatur mit einer zweiten, kleineren Spreizung erfolgt.

Diese Maßgabe führt, wie eingangs bereits erläutert, zu einem sehr guten Kompromiss zwischen Effizienz und Komfort. Bezüglich der Zieltemperatur ist dabei besonders bevorzugt vorgesehen, dass als solche eine Temperatur T im Bereich von 40°C ≤ T ≤ 50°C eingestellt wird.

Bezüglich der Solltemperatur ist dabei ferner besonders bevorzugt vorgesehen, dass als solche eine Temperatur T im Bereich 50°C < T ≤ 60°C eingestellt wird.

Die besagte Einstellung erfolgt dabei bevorzugt an einer nicht extra dargestellten Regelungseinrichtung, die selbstverständlich bevorzugt auch für alle sonstigen, nachfolgend noch genannten Regelungsaufgaben zuständig ist.

Noch etwas genauer betrachtet (siehe hierzu Figur 1), ist dabei bevorzugt vorgesehen, dass dem Warmwasserspeicher 1 zu erwärmendes Wasser über einen im unteren Drittel, vorzugsweise Viertel, besonders bevorzugt Fünftel, des Warmwasserspeichers 1 angeordneten Entnahmeanschluss 2 entnommen wird.

In Figur 2 ist, wie oben bereits erwähnt, eine Lösung mit zwei Speicherabschnitten 1.1, 1.2 dargestellt. Diese Lösung ist insbesondere dann vorteilhaft bzw. bevorzugt, wenn statt eines großen Warmwasserspeichers 1 (mindestens) zwei, deutlich durchmesserkleinere Speicher verwendet werden sollen, was zum Beispiel bei möglichst schmal auftragenden Konstruktionen gewünscht sein kann. Bei dieser Lösung, auf die weiter unten noch öfters eingegangen werden wird, ist dann besonders bevorzugt vorgesehen, dass das Wasser einem ersten Speicherabschnitt 1.1 des Warmwasserspeichers 1 entnommen und nach erfolgter Erwärmung einem zweiten Speicherabschnitt 1.2 des Warmwasserspeichers 1 zugeführt wird. Außerdem ist bevorzugt vorgesehen, dass dem ersten Speicherabschnitt 1.1 des Warmwasserspeicher 1 bei Bedarf an seiner tiefsten Stelle 8 Kaltwasser zugeführt wird. Ferner ist bevorzugt vorgesehen, dass dem ersten Speicherabschnitt 1.1 des Warmwasserspeichers 1 zu erwärmendes Wasser über einen im unteren Fünftel, vorzugsweise Viertel, besonders bevorzugt Fünftel, des ersten Speicherabschnitts 1.1 angeordneten Entnahmeanschluss 2 entnommen wird.

Wieder mit Bezug auf die Lösung gemäß Figur 1 ist ferner bevorzugt vorgesehen, dass das auf eine zweite Temperatur erwärmte Wasser dem Warmwasserspeicher 1 über einen unterhalb des oberen Drittels, vorzugsweise Viertel, besonders bevorzugt Fünftel, und über einen oberhalb des unteren Drittels, vorzugsweise Viertels, besonders bevorzugt Fünftels, ausmündenden Zufuhranschluss 3 zugeführt wird.

In Bezug auf die Lösung gemäß Figur 2 ist entsprechend bevorzugt vorgesehen, dass das auf eine zweite Temperatur erwärmte Wasser dem zweiten Speicherabschnitt 1.2 des Warmwasserspeichers 1 über einen unterhalb des oberen Drittels, vorzugsweise Viertel, besonders bevorzugt Fünftel, und über einen oberhalb des unteren Drittels, vorzugsweise Viertels, besonders bevorzugt Fünftels, ausmündenden Zufuhranschluss 3 zugeführt wird.

Um die beiden Speicherabschnitte 1.1 und 1.2 miteinander zu verbinden, ist ferner - wie in Figur 2 dargestellt - besonders bevorzugt vorgesehen, dass dem zweiten Speicherabschnitt 1.2 bei Bedarf an einem unteren Bereich Wasser entnommen und dieses dem ersten Speicherabschnitt 1.1 an einem oberen Bereich zugeführt wird.

Die in den Figuren 1 und 2 gepunkteten, horizontal verlaufenden Linien sollen im übrigen die sich im Wasser aufgrund der unterschiedlich hohen Anschlüsse einstellenden, an sich bekannten Trennschichten im Speicherwasser darstellen.

Weiterhin ist, und zwar bei beiden Ausführungsformen, bevorzugt vorgesehen, dass das am Entnahmeanschluss 2 entnommene Wasser an einem Wärmeübertrager 4 erwärmt und mittels einer Ladepumpe 5 zum Zufuhranschluss 3 gefördert wird. Dabei ist weiterhin ganz besonders bevorzugt vorgesehen, dass die vorzugsweise drehzahlregelbare Ladepumpe 5 orientiert an der vorgegebenen Spreizung geregelt wird.

Weiterhin ist bevorzugt vorgesehen, dass dem besagten Wärmeübertrager 4 über einen eine Heizkreispumpe 9 aufweisenden Heizkreis 10 Wärme zugeführt wird. Dabei kann außerdem bevorzugt vorgesehen sein, dass auch die Heizkreispumpe 9 orientiert an der vorgegebenen Spreizung geregelt wird.

Weiterhin ist (siehe hierzu wieder Figur 1) bevorzugt vorgesehen, dass im Warmwasserspeicher 1 gespeichertes Warmwasser bei Bedarf (also bei Anforderung eines Nutzers) über einen im oberen Drittel, vorzugsweise Viertel, besonders bevorzugt Fünftel, des Warmwasserspeichers 1 angeordneten Zapfanschluss 6 entnommen wird. In Bezug auf die Ausführungsform gemäß Figur 2 ist entsprechend bevorzugt vorgesehen, dass im zweiten Speicherabschnitt 1.2 des Warmwasserspeichers 1 gespeichertes Warmwasser bei Bedarf über einen im oberen Drittel, vorzugsweise Viertel, besonders bevorzugt Fünftel, des zweiten Speicherabschnitts 1.2 angeordneten Zapfanschluss 6 entnommen wird.

Wieder in Bezug auf alle möglichen Ausführungsformen ist weiterhin bevorzugt vorgesehen, dass zur Regelung der Spreizung wahlweise am Entnahmeanschluss 2 oder auf Höhe des Entnahmeanschlusses 2 und wahlweise am Zufuhranschluss 3 oder auf Höhe des Zufuhranschlusses 3 jeweils eine Wassertemperaturmessung durchgeführt wird. Am Warmwasserspeicher 1 sind also, wie in Figur 1 und 2 dargestellt, entsprechende Temperatursensoren 11 angeordnet.

Bezüglich der Spreizung selbst ist weiterhin bevorzugt vorgesehen, dass die erste, größere Spreizung orientiert an einem möglichst baldigen Erreichen der Zieltemperatur durchgeführt wird. Dies ist zwar, wie oben bereits erwähnt, weniger effizient, aber günstig für den Komfort des Nutzers.

Weiterhin kann bevorzugt vorgesehen sein, dass die erste, grö-ßere Spreizung orientiert am Zapfvolumenstrom (also am Volumenstrom am Zapfanschluss) durchgeführt wird. Ferner ist bevorzugt vorgesehen, dass zur Erreichung einer großen Spreizung ein zusätzlicher Wärmeerzeuger (zum Beispiel ein E-Heizer oder ein Spitzenlastkessel, nicht extra dargestellt) eingeschaltet, insbesondere zum Wärmeerzeuger 7 hinzugeschaltet wid.

Ferner ist bevorzugt vorgesehen, dass die zweite, kleinere Spreizung orientiert an einem energetisch optimalen Betriebspunkt eines für die Spreizung Wärme bereitstellenden Wärmeerzeugers 7, vorzugsweise einer Wärmepumpe, durchgeführt wird.

Außerdem ist bevorzugt vorgesehen, dass die Solltemperatur an einer über einen Zapfanschluss 6 maximal erwartbaren Warmwasserentnahmemenge orientiert eingestellt wird. Schließlich ist darüber hinaus bevorzugt vorgesehen, dass ein Gesamtvolumen des Warmwasserspeichers 1 bei festgelegter Solltemperatur an einer bzw. der über einen Zapfanschluss 6 maximal erwartbaren Warmwasserentnahmemenge orientiert festgelegt wird.

### Bezugszeichenliste

- 1: Warmwasserspeicher
- 1.1: erster Speicherabschnitt
- 1.2: zweiter Speicherabschnitt
- 2: Entnahmeanschluss
- 3: Zufuhranschluss
- 4: Wärmeübertrager
- 5: Ladepumpe
- 6: Zapfanschluss
- 7: Wärmeerzeuger
- 8: tiefste Stelle
- 9: Heizkreispumpe
- 10: Heizkreis
- 11: Temperatursensor

## Patentansprüche

1. Verfahren zum Betrieb eines Warmwasserspeichers, bei dem dem Warmwasserspeicher (1) beim Laden auf eine vordefinierte Solltemperatur eine erste Temperatur aufweisendes Wasser entnommen, das entnommene Wasser auf eine höhere, zweite Temperatur erwärmt und das auf die zweite Temperatur erwärmte Wasser dem Warmwasserspeicher (1) wieder zugeführt wird, wobei ein Differenzbetrag zwischen der zweiten und der ersten Temperatur als Spreizung bezeichnet wird,
**dadurch gekennzeichnet,**
**dass** das Laden unterhalb einer vordefinierten Zieltemperatur, die kleiner als die Solltemperatur ist, mit einer ersten, größeren Spreizung und ab Erreichen der vordefinierten Zieltemperatur und bis zum Erreichen der Solltemperatur mit einer zweiten, kleineren Spreizung erfolgt.

2. Verfahren nach Anspruch 1,
**dadurch gekennzeichnet,**
**dass** dem Warmwasserspeicher (1) zu erwärmendes Wasser über einen im unteren Drittel des Warmwasserspeichers (1) angeordneten Entnahmeanschluss (2) entnommen wird.

3. Verfahren nach Anspruch 1 oder 2,
**dadurch gekennzeichnet,**
**dass** das auf eine zweite Temperatur erwärmte Wasser dem Warmwasserspeicher (1) über einen unterhalb des oberen Drittels und über einen oberhalb des unteren Drittels, vorzugsweise Viertels, besonders bevorzugt Fünftels, ausmündenden Zufuhranschluss (3) zugeführt wird.

4. Verfahren nach Anspruch 2 und 3,
**dadurch gekennzeichnet,**
**dass** das am Entnahmeanschluss (2) entnommene Wasser an einem Wärmeübertrager (4) erwärmt und mittels einer Ladepumpe (5) zum Zufuhranschluss (3) gefördert wird.

5. Verfahren nach Anspruch 4,
**dadurch gekennzeichnet,**
**dass** die Ladepumpe (5) orientiert an der vorgegebenen Spreizung geregelt wird.

6. Verfahren nach einem der Ansprüche 1 bis 5,
**dadurch gekennzeichnet,**
**dass** im Warmwasserspeicher (1) gespeichertes Warmwasser bei Bedarf über einen im oberen Drittel des Warmwasserspeichers (1) angeordneten Zapfanschluss (6) entnommen wird.

7. Verfahren nach Anspruch 2 oder 3,
**dadurch gekennzeichnet,**
**dass** wahlweise am Entnahmeanschluss (2) oder auf Höhe des Entnahmeanschlusses (2) und wahlweise am Zufuhranschluss (3) oder auf Höhe des Zufuhranschlusses (3) jeweils eine Wassertemperaturmessung durchgeführt wird.

8. Verfahren nach einem der Ansprüche 1 bis 7,
**dadurch gekennzeichnet,**
**dass** die erste, größere Spreizung orientiert an einem möglichst baldigen Erreichen der Zieltemperatur durchgeführt wird.

9. Verfahren nach einem der Ansprüche 1 bis 8,
**dadurch gekennzeichnet,**
**dass** die erste, größere Spreizung orientiert am Zapfvolumenstrom durchgeführt wird.

10. Verfahren nach einem der Ansprüche 1 bis 9,
**dadurch gekennzeichnet,**
**dass** die zweite, kleinere Spreizung orientiert an einem energetisch optimalen Betriebspunkt eines für die Spreizung Wärme bereitstellenden Wärmeerzeugers (7) durchgeführt wird.

11. Verfahren nach einem der Ansprüche 1 bis 10,
**dadurch gekennzeichnet,**
**dass** die Solltemperatur an einer über einen Zapfanschluss (6) maximal erwartbaren Warmwasserentnahmemenge orientiert eingestellt wird.

12. Verfahren nach einem der Ansprüche 1 bis 11,
**dadurch gekennzeichnet,**
**dass** als Solltemperatur eine Temperatur T im Bereich 50°C < T ≤ 60°C eingestellt wird.

13. Verfahren nach einem der Ansprüche 1 bis 12,
**dadurch gekennzeichnet,**
**dass** als Zieltemperatur eine Temperatur T im Bereich von 40°C ≤ T ≤ 50°C eingestellt wird.

14. Verfahren nach einem der Ansprüche 1 bis 13,
**dadurch gekennzeichnet,**
**dass** ein Gesamtvolumen des Warmwasserspeichers (1) bei festgelegter Solltemperatur an einer über einen Zapfanschluss (6) maximal erwartbaren Warmwasserentnahmemenge orientiert festgelegt wird.
